# EUROPÄISCHE PATENTSCHRIFT

(11) **EP 3 999 773 B1**
(45) Veröffentlichungstag und Bekanntmachung des Hinweises auf die Patenterteilung: **09.08.2023**
(21) Anmeldenummer: 20732221.5
(22) Anmeldetag: 15.06.2020
(51) Int. Cl.: F21S 41/143, F21S 41/153, F21S 41/265, F21S 41/275, F21S 41/29

(54) **BELEUCHTUNGSVORRICHTUNG FÜR EINEN KRAFTFAHRZEUGSCHEINWERFER**
LIGHTING DEVICE FOR A MOTOR VEHICLE HEADLIGHT
DISPOSITIF D'ÉCLAIRAGE POUR UN PHARE DE VÉHICULE AUTOMOBILE

(30) Priorität: 17.07.2019 EP 19186770
(43) Veröffentlichungstag der Anmeldung: 25.05.2022
(73) Patentinhaber: ZKW Group GmbH, 3250 Wieselburg (AT)
(72) Erfinder: GÜRTL, Josef, 3233 Kilb (AT); HACKER, Alexander, 3150 Wilhelmsburg (AT)
(74) Vertreter: Patentanwaltskanzlei Matschnig & Forsthuber OG
(86) Internationale Anmeldenummer: PCT/EP2020/066448
(87) Internationale Veröffentlichungsnummer: WO 2021/008793

(56) Entgegenhaltungen:
- EP-A1- 3 312 501
- EP-A1- 3 492 804
- EP-A2- 2 827 049

## Beschreibung

Die Erfindung betrifft eine Beleuchtungsvorrichtung für einen Kraftfahrzeugscheinwerfer, wobei die Beleuchtungsvorrichtung zumindest zwei Projektionseinrichtungen aufweist, wobei die Projektionseinrichtungen an einem Tragerahmen der Beleuchtungsvorrichtung angeordnet sind, wobei die zumindest zwei Projektionseinrichtungen Folgendes umfassen:
- zumindest ein Mikrooptikarray, welches eine Mehrzahl in einer zu einer Hauptabstrahlrichtung der Projektionseinrichtung orthogonal stehenden Ebene matrixartig angeordnete Mikrooptiken aufweist,
- zumindest eine Substratschicht, an welcher das zumindest eine Mikrooptikarray angeordnet ist, wobei das zumindest eine Mikrooptikarray auf einem optisch wirksamen Abschnitt der Substratschicht angeordnet ist, welcher optisch wirksame Abschnitt zumindest teilweise lichtdurchlässig ist,
- zumindest eine Lichtquelle, welche eingerichtet ist, Lichtstrahlen zu emittieren, wobei die Lichtstrahlen in den optisch wirksamen Abschnitt der Substratschicht einkoppeln und durch das zumindest eine Mikrooptikarray vor die Beleuchtungsvorrichtung als Lichtverteilung ausgekoppelt werden.

Durch eine Beleuchtungsvorrichtung bzw. deren zumindest zwei Projektionseinrichtungen wird eine Lichtverteilung erzeugt, wobei die zumindest zwei oder die mehreren Projektionseinrichtungen an dem Tragerahmen der Beleuchtungsvorrichtung montiert und anschließend justiert werden muss. Bei mehreren Projektionseinrichtungen werden diese auch zueinander justiert bzw. ausgerichtet.

Üblicherweise erfolgt dies durch Dreipunktaufnahmen und Verstellschrauben bei je einer Projektionseinrichtung. Hierzu müssen mehrere Einzelbauteile zueinander montiert und justiert werden. Dadurch ergibt sich zwangsläufig ein hoher Bauteilaufwand, hohe Montagekosten und ein erhöhter Bauraumverbrauch. Ferner sind Einstellvorgänge bzw. die Montage von solchen Projektionseinrichtungen schwierig bis gar nicht zu automatisieren.

Die EP 3 312 501 A1, die EP 3 492 804 A1, die EP 2 827 049 A2 und die WO 2016/191321 A1 zeigen hierzu Beleuchtungsvorrichtungen aus dem Stand der Technik Es ist eine Aufgabe der Erfindung eine verbesserte Beleuchtungsvorrichtung bereitzustellen.

Diese Aufgabe wird mit den Merkmalen des Anspruchs 1 gelöst.

Zweckmässige Weiterbildungen der Vorrichtung sind Gegenstand der Unteransprüche.

Im Zusammenhang mit der vorliegenden Erfindung wird unter dem Begriff "optisch transparentes" beziehungsweise "lichtdurchlässiges Material" ein Material mit einen Transmissionsgrad T größer als 0,88, vorzugsweise größer als 0,999. Dabei betrifft der angegebene Transmissionsgrad vorzugsweise für Licht in einem Wellenlängenbereich zwischen etwa 400 nm und etwa 700 nm (also sichtbares Licht).

Vorzugsweise sind die zumindest eine Substratschicht und das zumindest eine Mikrooptikarray in parallel zueinander verlaufenden und senkrecht zu der optischen Achse bzw. der Hauptabstrahlrichtung der Projektionseinrichtung angeordnet. Die optische Achse der Projektionseinrichtung fällt vorzugsweise mit der Hauptabstrahlrichtung des Kraftfahrzeugscheinwerfers, wenn die Projektionseinrichtung in einen solchen fachgemäß eingebaut ist.

Bei der Montage bzw. Assemblierung der zumindest einen Projektionseinrichtung kann vorgesehen sein, dass das Klebemittel zumindest bereichsweise auf den Tragerahmen und/oder den Randabschnitt der Substratschicht aufgetragen wird. Anschließend wird das Mikrooptikarray, welches auf der Substratschicht angeordnet ist, vor dem Tragerahmen positioniert, wobei die Lichtquelle eingeschalten ist und das Mikrooptikarray beleuchtet. Die dadurch bereits erzeugte Lichtverteilung wird vermessen und das Mikrooptikarray justiert und auf dem Tragerahmen final ausgerichtet. Anschließend wird das Klebemittel ausgehärtet. Dieser Vorgang kann für weitere Projektionseinrichtungen der Beleuchtungsvorrichtung wiederholt werden.

Aufgrund der erfindungsgemäßen Beleuchtungsvorrichtung kann der benötigte Bauraum, beispielsweise in einem Kraftfahrzeugscheinwerfer, deutlich vermindert werden.

Es kann vorgesehen sein, dass die zumindest eine Substratschicht aus Glas hergestellt ist.

Hinsichtlich der Stabilität und thermischen Beständigkeit kann es besonders vorteilhaft sein, die zumindest eine Substratschicht aus Glas zu verwenden. Eine Glassubstratschicht erhöht Stabilität und Festigkeit der Projektionseinrichtung, wodurch beispielsweise automatisierte Herstellungsverfahren möglich werden. Darüber hinaus bietet eine Glassubstratschicht hohe Transparenz und erhöht chemische und thermische Beständigkeit der Projektionseinrichtung.

Es kann vorgesehen sein, dass die Substratschicht eine Dicke von 0,5 bis 4 mm aufweist, vorzugsweise eine Dicke von 1,1 mm.

Es kann vorgesehen sein, dass das zumindest eine Mikrooptikarray aus Silikon hergestellt ist.

Durch Verwendung von transparentem Silikon kann eine höhere Einsatztemperatur und damit eine höhere Lichtdichte erreicht werden. Außerdem erhöht die Verwendung von transparenten Silikon die Robustheit der Projektionseinrichtung. Robust bezieht sich auf die dauerhafte Verbindung zwischen dem Mikrooptik-Array und der Substratschicht beziehungsweise dauerhaftes Haften des zumindest einen Mikrooptikarrays an der zumindest einen Substratschicht.

Die Substratschicht soll also aus einem Material gebildet sein, das eine gute Lichttransparenz aufweist und formstabil genug ist. Formstabil genug heißt in dem Kontext, dass die Substratschicht das Mikrooptikarray aus (weichem) Silikon trägt und sowohl während des Ausbildens der Mikrooptikarray an der ersten Fläche der Substratschicht als auch während des Einsatzes der Projektionseinrichtung in einem Kraftfahrzeugscheinwerfer ihre Form nicht verliert, d.h. gegen Wärme o. Ä. widerstandsfähig in der Form ist.

Es kann vorgesehen sein, dass das zumindest eine Mikrooptikarray aus einstückig miteinander ausgebildeten Mikrooptiken gebildet ist.

Es kann vorgesehen sein, dass der Randabschnitt der Substratschicht nicht optisch wirksam ist.

Es kann vorgesehen sein, dass der Randabschnitt der Substratschicht opak ausgebildet ist.

Es kann vorgesehen sein, dass die Ausdehnung der Öffnung zumindest der Ausdehnung des optisch wirksamen Abschnitts der Substratschicht entspricht.

Es kann vorgesehen sein, dass der Randabschnitt den optisch wirksamen Abschnitt der Substratschicht vollständig umläuft.

Es kann vorgesehen sein, dass der Randabschnitt dem optisch wirksamen Abschnitt der Substratschicht in radialer Richtung zur Hauptabstrahlrichtung der zumindest einen Projektionseinrichtung übersteht.

Nachfolgend wird die Erfindung anhand von beispielhaften Zeichnungen näher erläutert. Hierbei zeigt
Fig. 1 einen Querschnitt einer beispielhaften Beleuchtungsvorrichtung mit zwei Projektionseinrichtungen, welche jeweils ein Mikrooptikarray auf einer Substratschicht umfassen und auf einem Tragerahmen der Beleuchtungsvorrichtung angeordnet sind,
Fig. 2 einen Querschnitt eines beispielhaften Mikrooptikarrays auf einer Substratschicht, wobei das Mikrooptikarray auf einem optisch wirksamen Abschnitt der Substratschicht angeordnet ist, und wobei die Substratschicht weiters einen den optisch wirksamen Abschnitt umlaufenden und überstehenden Randabschnitt aufweist, und
Fig. 3 eine Draufsicht des beispielhaften Mikrooptikarrays auf der Substratschicht aus Fig. 2.

Fig. 1 zeigt eine beispielhafte Beleuchtungsvorrichtung 10 für einen Kraftfahrzeugscheinwerfer, wobei die Beleuchtungsvorrichtung 10 in dem gezeigten Beispiel zwei Projektionseinrichtungen 100 aufweist, wobei die Projektionseinrichtungen 100 an einem Tragerahmen 50 der Beleuchtungsvorrichtung 10 angeordnet sind.

Die Projektionseinrichtungen 100 umfassen jeweils ein Mikrooptikarray 200, welches eine Mehrzahl in einer zu einer Hauptabstrahlrichtung X der Projektionseinrichtungen 100 orthogonal stehenden Ebene matrixartig angeordnete Mikrooptiken 210 aufweist.

Die Mikrooptikarrays 200 sind jeweils auf einer Substratschicht 300 der jeweiligen Projektionseinrichtung 100 angeordnet, wobei das Mikrooptikarray 200 auf einem optisch wirksamen Abschnitt **310** jeweiligen Substratschicht **300** angeordnet ist, welcher optisch wirksame Abschnitt **310** zumindest teilweise lichtdurchlässig ist.

Ferner umfasst eine Projektionseinrichtung **100** eine Lichtquelle **400,** welche eingerichtet ist, Lichtstrahlen zu emittieren, wobei die Lichtstrahlen in den optisch wirksamen Abschnitt **310** der Substratschicht **300** einkoppeln und durch das Mikrooptikarray **200** vor die Beleuchtungsvorrichtung **10** als Lichtverteilung ausgekoppelt werden.

Weiters umfasst jede Substratschicht **300** einen den optisch wirksamen Abschnitt 310 vollständig umlaufenden und in ebener Erstreckung des optisch wirksamen Abschnitts **310** überstehenden Randabschnitt **320,** wobei der Randabschnitt **320** zumindest bereichsweise mittels einem Klebemittel **500** an dem Tragerahmen **50** befestigt ist. Der Randabschnitt **320** steht dem optisch wirksamen Abschnitt **310** der Substratschicht **300** also in radialer Richtung zur Hauptabstrahlrichtung **X** der jeweiligen Projektionseinrichtung **100** über bzw. vor.

Wie in Fig. 1 ersichtlich, weißt der Tragerahmen 50 eine zu jeder Projektionseinrichtung 100 zugeordnete Öffnung 51 auf, wobei die Öffnung 51 einen umlaufenden Randbereich 52 aufweist, welcher Randbereich 52 mit dem Randabschnitt 320 der jeweiligen Substratschicht 300 korrespondiert, wobei der Randabschnitt 320 mittels des Klebemittels 500 auf den Randbereich 52 der Öffnung 51 befestigbar ist. Dabei entspricht die Ausdehnung der Öffnung 51 der Ausdehnung des optisch wirksamen Abschnitts 310 der Substratschicht 300.

Fig. 2 zeigt die eine beispielhafte Substratschicht 300 mit einem optisch wirksamen Abschnitt 310 und einen dem optisch wirksamen Abschnitt 310 überstehenden Randabschnitt 320, wobei ein Mikrooptikarray 200 auf dem optisch wirksamen Abschnitt 320 angeordnet bzw. befestigt ist. Der Randabschnitt **320** ist im Allgemeinen nicht optisch wirksam und kann dabei opak ausgebildet sein, d.h. die Substratschicht **300** kann aus zwei verschiedenen Materialien oder in zumindest zwei Arbeitsgängen hergestellt sein. Die Substratschicht kann in den gezeigten Beispielen aus Glas hergestellt sein, wobei das Mikrooptikarray **200** aus Silikon hergestellt ist.

**Fig. 3** zeigt die beispielhafte Substratschicht **300** mit dem Mikrooptikarray **200** aus **Fig. 2** in einer Ansicht von oben. In dem gezeigten Beispiel ist das Mikrooptikarray **200** aus einstückig miteinander ausgebildeten Mikrooptiken **210** gebildet.

### LISTE DER BEZUGSZEICHEN

| | |
|---|---|
| Beleuchtungsvorrichtung | 10 |
| Tragerahmen | 50 |
| Öffnung | 51 |
| Randbereich (Öffnung | 52 |
| Projektionseinrichtung | 100 |
| Mikrooptikarray | 200 |
| Mikrooptik | 210 |
| Substratschicht | 300 |
| opt. wirksamer Abschnitt | 310 |
| Randabschnitt | 320 |
| Lichtquelle | 400 |
| Klebemittel | 500 |
| Hauptabstrahlrichtung | X |

## Patentansprüche

1. Beleuchtungsvorrichtung (10) für einen Kraftfahrzeugscheinwerfer, wobei die Beleuchtungsvorrichtung (10) zumindest zwei Projektionseinrichtungen (100) aufweist, wobei die Projektionseinrichtungen (100) an einem Tragerahmen (50) der Beleuchtungsvorrichtung (10) angeordnet sind, wobei die zumindest zwei Projektionseinrichtungen (100) Folgendes umfassen:
- zumindest ein Mikrooptikarray (200), welches eine Mehrzahl in einer zu einer Hauptabstrahlrichtung (X) der Projektionseinrichtung (100) orthogonal stehenden Ebene matrixartig angeordnete Mikrooptiken (210) aufweist,
- zumindest eine Substratschicht (300), an welcher das zumindest eine Mikrooptikarray (200) angeordnet ist, wobei das zumindest eine Mikrooptikarray (200) auf einem optisch wirksamen Abschnitt (310) der Substratschicht (300) angeordnet ist, welcher optisch wirksame Abschnitt (310) zumindest teilweise lichtdurchlässig ist,
- zumindest eine Lichtquelle (400), welche eingerichtet ist, Lichtstrahlen zu emittieren, wobei die Lichtstrahlen in den optisch wirksamen Abschnitt (310) der Substratschicht (300) einkoppeln und durch das zumindest eine Mikrooptikarray (200) vor die Beleuchtungsvorrichtung (10) als Lichtverteilung ausgekoppelt werden,
**dadurch gekennzeichnet, dass**
die Substratschicht (300) einen den optisch wirksamen Abschnitt (310) umlaufenden und in teilweiser ebener Erstreckung des optisch wirksamen Abschnitts (310) überstehenden Randabschnitt (320) umfasst, wobei der Randabschnitt (320) zumindest bereichsweise mittels einem Klebemittel (500) an dem Tragerahmen (50) befestigt ist, wobei
der Tragerahmen (50) eine für jede Projektionseinrichtung (100) zugeordnete Öffnung (51) umfasst, wobei die Öffnungen (51) einen umlaufenden Randbereich (52) aufweisen, wobei der Randbereich (52) mit dem Randabschnitt (320) der zumindest einen Substratschicht (300) korrespondiert und der Randabschnitt (320) mittels des Klebemittels (500) auf den Randbereich (52) der Öffnung (51) befestigbar ist.

2. Beleuchtungsvorrichtung nach Anspruch 1, **dadurch gekennzeichnet, dass** die zumindest eine Substratschicht (300) aus Glas hergestellt ist.

3. Beleuchtungsvorrichtung nach Anspruch 1 oder 2, **dadurch gekennzeichnet, dass** das zumindest eine Mikrooptikarray (200) aus Silikon hergestellt ist.

4. Beleuchtungsvorrichtung nach einem der Ansprüche 1 bis 3, **dadurch gekennzeichnet, dass** das zumindest eine Mikrooptikarray (200) aus einstückig miteinander ausgebildeten Mikrooptiken (210) gebildet ist.

5. Beleuchtungsvorrichtung nach einem der Ansprüche 1 bis 4, **dadurch gekennzeichnet, dass** der Randabschnitt (320) der Substratschicht (300) nicht optisch wirksam ist.

6. Beleuchtungsvorrichtung nach einem der Ansprüche 1 bis 5, **dadurch gekennzeichnet, dass** der Randabschnitt (320) der Substratschicht (300) opak ausgebildet ist.

7. Beleuchtungsvorrichtung nach Anspruch 1 bis 6, **dadurch gekennzeichnet, dass** die Ausdehnung der Öffnung (51) zumindest der Ausdehnung des optisch wirksamen Abschnitts (310) der Substratschicht (300) entspricht.

8. Beleuchtungsvorrichtung nach einem der Ansprüche 1 bis 7, **dadurch gekennzeichnet, dass** der Randabschnitt (320) den optisch wirksamen Abschnitt (310) der Substratschicht (300) vollständig umläuft.

9. Beleuchtungsvorrichtung nach einem der Ansprüche 1 bis 8, **dadurch gekennzeichnet, dass** der Randabschnitt (320) dem optisch wirksamen Abschnitt (310) der Substratschicht (300) in radialer Richtung zur Hauptabstrahlrichtung (X) der zumindest einen Projektionseinrichtung (100) übersteht.

## Claims

1. Lighting device (10) for a motor vehicle headlamp, the lighting device (10) having at least two projection devices (100), the projection devices (100) being arranged on a supporting frame (50) of the lighting device (10), the at least two projection devices (100) comprising:
- at least one micro-optics array (200) comprising a plurality of micro-optics (210) arranged in a matrix-like manner in a plane orthogonal to a main radiation direction (X) of the projection device (100),
- at least one substrate layer (300), on which the at least one micro-optics array (200) is arranged, the at least one micro-optics array (200) being arranged on an optically active section (310) of the substrate layer (300), which optically active section (310) is at least partially light-transmitting
- at least one light source (400) which is arranged to emit light beams, the light beams coupling into the optically effective portion (310) of the substrate layer (300) and being coupled out by the at least one micro-optics array (200) in front of the illumination device (10) as a light distribution,
**characterized in that**
the substrate layer (300) comprises an edge portion (320) surrounding the optically active portion (310) and protruding in partial planar extension of the optically active portion (310), the edge portion (320) being fixed at least in regions to the support frame (50) by means of an adhesive (500), wherein
the support frame (50) comprises an opening (51) assigned for each projection device (100), wherein the openings (51) have a circumferential edge region (52), wherein the edge region (52) corresponds with the edge portion (320) of the at least one substrate layer (300) and the edge portion (320) can be fastened to the edge region (52) of the opening (51) by means of the adhesive means (500).

2. Lighting device according to claim 1, **characterized in that** said at least one substrate layer (300) is made of glass.

3. Lighting device according to claim 1 or 2, **characterized in that** the at least one micro-optical array (200) is made of silicone.

4. Lighting device according to any one of claims 1 to 3, **characterized in that** the at least one micro-optics array (200) is formed from micro-optics (210) formed integrally with one another.

5. Lighting device according to any one of claims 1 to 4, **characterized in that** the edge portion (320) of the substrate layer (300) is not optically effective.

6. Lighting device according to any one of claims 1 to 5, **characterized in that** the edge portion (320) of the substrate layer (300) is opaque.

7. Lighting device according to claim 1 to 6, **characterized in that** the extension of the opening (51) corresponds at least to the extension of the optically effective portion (310) of the substrate layer (300).

8. Lighting device according to any one of claims 1 to 7, **characterized in that** the edge portion (320) completely surrounds the optically effective portion (310) of the substrate layer (300).

9. Lighting device according to one of claims 1 to 8, **characterized in that** the edge section (320) protrudes from the optically effective section (310) of the substrate layer (300) in radial direction to the main radiation direction (X) of the at least one projection device (100).

## Revendications

1. Dispositif d'éclairage (10) pour un projecteur de véhicule automobile, le dispositif d'éclairage (10) présentant au moins deux dispositifs de projection (100), les dispositifs de projection (100) étant disposés sur un cadre de support (50) du dispositif d'éclairage (10), les au moins deux dispositifs de projection (100) comprenant :
- au moins un réseau de micro-optiques (200), qui présente une pluralité de micro-optiques (210) disposés à la manière d'une matrice dans un plan orthogonal à une direction de rayonnement principale (X) du dispositif de projection (100),
- au moins une couche de substrat (300) sur laquelle est disposé l'au moins un réseau de micro-optiques (200), l'au moins un réseau de micro-optiques (200) étant disposé sur une section optiquement active (310) de la couche de substrat (300), laquelle section optiquement active (310) est au moins partiellement translucide,
- au moins une source de lumière (400) qui est agencée pour émettre des rayons lumineux, les rayons lumineux étant couplés dans la section optiquement active (310) de la couche de substrat (300) et étant découplés par l'au moins un micro-réseau optique (200) devant le dispositif d'éclairage (10) sous forme de distribution de lumière,
**caractérisé en ce que**
la couche de substrat (300) comprend une section de bord (320) entourant la section à effet optique (310) et dépassant dans une extension partiellement plane de la section à effet optique (310), la section de bord (320) étant fixée au moins par endroits au cadre de support (50) au moyen d'un agent adhésif (500), où
le cadre de support (50) comprend une ouverture (51) associée à chaque dispositif de projection (100), les ouvertures (51) présentant une zone de bordure (52) périphérique, la zone de bordure (52) correspondant à la section de bordure (320) de la au moins une couche de substrat (300) et la section de bordure (320) pouvant être fixée sur la zone de bordure (52) de l'ouverture (51) au moyen de l'agent adhésif (500).

2. Dispositif d'éclairage selon la revendication 1, **caractérisé en ce que** ladite au moins une couche de substrat (300) est fabriquée en verre.

3. Dispositif d'éclairage selon la revendication 1 ou 2, **caractérisé en ce que** ledit au moins un réseau de micro-optiques (200) est fabriqué en silicone.

4. Dispositif d'éclairage selon l'une des revendications 1 à 3, **caractérisé en ce que** ledit au moins un réseau de micro-optiques (200) est formé de micro-optiques (210) formés d'un seul tenant les uns avec les autres.

5. Dispositif d'éclairage selon l'une des revendications 1 à 4, **caractérisé en ce que** la partie périphérique (320) de la couche de substrat (300) n'est pas optiquement efficace.

6. Dispositif d'éclairage selon l'une des revendications 1 à 5, **caractérisé en ce que** la partie périphérique (320) de la couche de substrat (300) est opaque.

7. Dispositif d'éclairage selon les revendications 1 à 6, **caractérisé en ce que** l'étendue de l'ouverture (51) correspond au moins à l'étendue de la portion optiquement active (310) de la couche de substrat (300).

8. Dispositif d'éclairage selon l'une quelconque des revendications 1 à 7, **caractérisé en ce que** la portion de bord (320) fait entièrement le tour de la portion optiquement active (310) de la couche de substrat (300).

9. Dispositif d'éclairage selon l'une des revendications 1 à 8, **caractérisé en ce que** la portion de bordure (320) dépasse de la portion optiquement active (310) de la couche de substrat (300) dans la direction radiale par rapport à la direction principale d'émission (X) de l'au moins un dispositif de projection (100).
